# EUROPÄISCHE PATENTSCHRIFT

(11) **EP 1 030 120 B1**
(45) Veröffentlichungstag und Bekanntmachung des Hinweises auf die Patenterteilung: **11.08.2004**
(21) Anmeldenummer: 00101690.6
(22) Anmeldetag: 03.02.2000
(51) Int. Cl.: F24C 15/20, F24C 15/00

(54) **Dunstabzugsvorrichtung zum Einsatz oberhalb einer Kochstelle**
Exhaust hood for using it above a cooking area
Dispositif d'evacuation des fumées pour son utilisation au dessus d'un zone de cuisson.

(30) Priorität: 19.02.1999 DE 19907149
(43) Veröffentlichungstag der Anmeldung: 23.08.2000
(73) Patentinhaber: BSH Bosch und Siemens Hausgeräte GmbH, 81739 München (DE)
(72) Erfinder: Schmitt, Christoph, 83371 Stein (DE); Schmid, Dietrich, 71139 Ehningen (DE); Rohrbach, Peter, 75203 Königsbach-Stein (DE); Erdmann, Klaus, Dipl.-Ing. (FH), 75015 Bretten (DE); Bühner, Jochen, 75203 Königsbach (DE)

(56) Entgegenhaltungen:
- DE-A- 3 039 246
- DE-U- 8 027 742

## Beschreibung

Die vorliegende Erfindung bezieht sich auf eine Dunstabzugshaubenvorrichtung zum bestimmungsgemäßen Einsatz oberhalb einer Kochstelle, wobei die Dunstabzugsvorrichtung mit Hilfe eines Empfangsmoduls durch ein Aktivierungssignal der Kochstelle in Betrieb setzbar ist, wie sie aus der DE-A-3 245 302 bekannt ist.

Dunstabzugsvorrichtungen können ausgebildet sein als Dunstabzugshauben oder als Dunstabzugsessen, die jeweils über einer Kochstelle oder einer anderen offenen Garungsstelle wie Friteuse oder offener Grill angeordnet sind, um die Koch- und sonstigen Garungsdünste von der Garungsstelle aufzunehmen, zu filtern und entweder nach außen aus dem Raum abzuführen oder geruchsbereinigt in den Raum zurückzuführen. Derartige Dunstabzugsvorrichtungen sind hinlänglich bekannt.

Die zur Zeit verwendeten Dunstabzugsvorrichtung besitzen verbreitet eine manuelle Gebläsesteuerung, die es gestattet, eine stufenweise Drehzahleinstellung vorzunehmen, und damit den Luftdurchsatz der Dunstabzugsvorrichtung zu steuern und auf individuelle Wünsche einzustellen. Es sind aber auch Dunstabzugsvorrichtungen bekannt geworden, die auf Zustandssituationen des auf dem Garbereich bearbeiteten Garprozesses eingehen.

Aus der DE-GM 76 33 882 ist eine Dunstabzugshaube für eine darunter angeordnete Kochplatte mit einem in der Dunstabzugshaube angeordneten Sensor einer Feuchtigkeitsfüllvorrichtung bekannt. Der Sensor steuert über eine Auswertungssteuerung den Betrieb der Dunstabzugshaube. Hierdurch soll eine zustandsabhängige Steuerung der Dunstabzugshaube erreicht werden.

Darüber hinaus ist es bekannt, eine Dunstabzugshaube mit einem Temperaturfühler auszustatten (DE-AS 25 18 750). Es ist weiterhin aus der DE-OS 29 51 409 bekannt, in einer Kochmulde eine sogenannte Restwärmeanzeige anzuordnen, die dem Benutzer den Heizzustand einer Kochplatte bis zum Erreichen ungefährlicher Temperaturwerte signalisiert. In Verbindung damit ist aus der DE-OS 32 45 302 eine Maßnahme bekannt geworden, in einer Dunstabzugshaube einen photoelektrischen Sensor anzuordnen, der auf einen in der Kochplatte befindlichen Signalgeber, z.B. diese Restwärmeanzeige, anspricht.

Weiterhin ist es bekannt geworden, eine Verbindung zwischen Kochstelle und Dunstabzugshaube übertragungstechnisch bereitzustellen, so daß die Dunstabzugshaube über das Kochfeld bzw. dessen Eingabeorgane und Steuerungen steuerbar ist. Diese Verbindung kann galvanisch, also in Form von Leitungen, oder aber auch leitungslos auf funktechnischen, ultraschalltechnischen, photoelektrischen Wegen durchgeführt werden.

Aufbauend auf diesem Stand der Technik ist es Aufgabe der vorliegenden Erfindung, die Funktionalität und die Bedienungsfreundlichkeit einer Dunstabzugsvorrichtung in Verbindung mit einer darunter befindlichen Kochstelle zu verbessern.

Eine Dunstabzugsvorrichtung, die diesen Anforderungen in hohem Maße genügt, ist erfindungsgemäß dadurch gekennzeichnet, daß die Dunstabzugsvorrichtung mit einer Dunsterfassungssensorik und zusätzlich mit einer eine anhaltende Aktivität der Kochstellenbereichs-Anschaltung mittelbar oder unmittelbar erfassenden Sensorik als Ansteuerorgane einer Steuerschaltung zur Inbetriebnahme der Dunstabzugsvorrichtung ausgestartet ist und daß die Steuerschaltung derart funktionstechnisch konfiguriert ist, daß bei dem von der zusätzlichen Sensorik erfaßten Kriterium einer Kochbereichs-Anschaltung für deren Dauer Steuerschaltungsbereiche für die eine automatische Steuerung unter Einschluß der Dunsterfassungssensorik aktiviert wird.

Bei einer derartigen Maßnahme in einer Dunstabzugsvorrichtung wird die zusätzliche Sensorik üblicherweise über eine Kleinststromversorgung im Stand-By-Betrieb in Dauereinsatz gehalten, so daß diese zusätzliche Sensorik jederzeit in der Lage ist, ein typisches Kriterium für die Kochbereichs-Anschaltung zu detektieren. Ein derartiges Kriterium kann beispielsweise auch die Restwärmeanzeige sein, was aber voraussetzt, daß bereits eine relevante Heizleistung der Kochstelle zugeführt sein muß. Zweckmäßiger ist es die Inbetriebnahme der Kochstellensteuerung selbst zu detektieren, d. h. beispielsweise auf die Betätigung eines Hauptschalters oder sonstiger Eingabeorgane zu reagieren. Die sich dadurch auch ohne Heizleistungen einstellenden Zustände können mit einfachen bekannten Mitteln erkannt und ausgewertet und somit der zusätzlichen Sensorik der Dunstabzugsvorrichtung zur Verfügung gestellt werden, und zwar vorzugsweise auf funktechnischem Wege. Für die Dauer der Anschaltung der Kochstelle steht demnach dieses Signal zur Verfügung und wird von der zusätzlichen Sensorik der Dunstabzugsvorrichtung registriert und der Steuerschaltung zugeleitet. Ein Ausbleiben dieses Signals veranlaßt die zusätzliche Sensorik dazu, die Automatikfunktion der Dunstabzugsvorrichtung außer Betrieb zusetzen. Für diesen Fall ist vorgesehen, daß die Dunstabzugsvorrichtung handbetätigt auf gewünschte Leistungswerte eingestellt werden kann.

Nach einer bevorzugten Ausgestaltung ist die erfindungsgemäße Dunstabzugsvorrichtung dadurch gekennzeichnet, daß deren Steuerschaltung derart funktionstechnisch konfiguriert ist, daß bei von der zusätzlichen Sensorik erfaßbarem Kriterium einer Kochbereichs-Anschaltung für deren Dauer die Beleuchtungseinrichtung der Dunstabzugsvorrichtung aktiviert ist. Beleuchtungseinrichtungen sind übliche Bestandteile von Dunstabzugsvorrichtungen - sowohl in Hauben- als auch in Essenform. Die bevorzugte Ausgestaltung führt dazu, daß als Bedienungskomfort bei Anschaltung der Kochplatte gleichzeitig die Beleuchtung eingeschaltet wird und ist; sie dient als Sicherheitsmaßnahme aber auch dazu, weithin erkennbar darauf hinzuweisen, daß die Kochstelle beabsichtigt oder aber auch unbeabsichtigt noch angeschaltet ist.

Nach einer anderen bevorzugten Ausgestaltung ist die erfindungsgemäße Dunstabzugsvorrichtung dadurch gekennzeichnet, daß deren Steuerschaltung Handeingabeorgane z. B. in Form Tastenschaltern, Schiebeschaltern, Touch-Sensitiv-Schaltem oder ähnlichen, zugeordnet sind, über die der Automatikbetrieb und/oder die Beleuchtungseinrichtung manuell beeinflußbar sind und/oder Daueran- oder -ausschaltungen von Funktionen durchführbar sind, und zwar bevorzugt auch über die Dauer der Kochbereichs-Anschaltung hinaus.

Es kann nicht immer davon ausgegangen werden, daß die Dunstabzugsvorrichtung über einer Kochstelle angeordnet ist, die ein auswertbares Signal für die zusätzliche Sensorik abgibt. Es können auch Umstände auftreten, die die Abgabe eines entsprechenden Signals zeitweilig oder aber auch auf Dauer unterbinden.

Um die erfindungsgemäß ausgestattete Dunstabzugsvorrichtung auch für diese Umstände nicht in ihren Grundfunktionen ausfallen zu lassen, ist nach einer Weiterbildung die erfindungsgemäßen Dunstabzugsvorrichtung dahingehend ausgestattet, daß deren Steuerschaltung derart funktionstechnisch konfiguriert ist, daß nach Einsetzen einer Spannungsversorgung die Dunstabzugsvorrichtung bis zum erstmaligen Empfang eines Kriteriums für eine Kochbereichs-Anschaltung Dauerfunktionen und Automatikbetrieb durch Eingabetasten manuell ein- und ausschaltbar sind. Dies bedeutet, daß eine Dunstabzugsvorrichtung, die zwar nach den erfindungsgemäßen Merkmalen ausgestattet ist, ursprünglich wie eine Dunstabzugsvorrichtung ohne diese Funktionsmaßnahmen betrieben werden kann. Erst wenn erstmals der Empfang eines Kriteriums für die Kochbereichs-Anschaltung durch die zusätzliche Sensorik detektiert wurde, wird die Steuerschaltung dahingehend beeinflußt, daß Automatikbetrieb sich bei diesem Kriterium für Kochbereichsanschaltung einstellt und zwar bevorzugt ausschließlich iterierend. Führt eine später auftretende Fehlerquelle zum Ausbleiben dieses Signals, kann die Ausgangssitutation für den Handbetätigungsbetrieb dadurch wiederhergestellt werden, daß die Stromversorgung kurz unterbrochen wird und damit eine erstmalige Anschaltung simuliert wird.

Nach einer anderen Weiterbildung der Erfindung ist für diesen Zusammenhang die erfindungsgemäße Dunstabzugsvorrichtung dadurch gekennzeichnet, daß die Steuerschaltung funktionstechnisch derart konfiguriert und mit einem Zeitglied ausgestattet ist, welches mit dem zusätzlichen Sensor gekoppelt ist, daß bei Ausbleiben eines Kriteriums einer Kochbereichs-Anschaltung bis zu einem erneuten Empfang dieses Kriteriums für Kochbereichs-Anschaltung Dauerfunktionen und Automatikbetrieb durch Eingabetasten manuell ein- und ausschaltbar sind.

## Patentansprüche

1. Eine Dunstabzugshaubenvorrichtung zum bestimmungsgemäßen Einsatz oberhalb einer Kochstelle, wobei die Dunstabzugsvorrichtung mit Hilfe eines Empfangsmoduls durch ein Aktivierungssignal der Kochstelle in Betrieb setzbar ist, **dadurch gekennzeichnet, daß** die Dunstabzugsvorrichtung mit einer Dunsterfassungssensorik und zusätzlich mit einer eine anhaltende Aktivität der Kochstellenbereichs-Anschaltung mittelbar oder unmittelbar erfassenden Sensorik als Ansteuerorgane einer Steuerschaltung zur Inbetriebnahme der Dunstabzugsvorrichtung ausgestattet ist und daß die Steuerschaltung derart funktionstechnisch konfiguriert ist, daß bei dem von der zusätzlichen Sensorik erfaßten Kriterium einer Kochbereichs-Anschaltung für deren Dauer Steuerschaltungsbereiche für die eine automatische Steuerung unter Einschluß der Dunsterfassungssensorik aktiviert wird.

2. Dunstabzugsvorrichtung nach Anspruch 1, **dadurch gekennzeichnet, daß** deren Steuerschaltung derart funktionstechnisch konfiguriert ist, daß bei von der zusatzlichen Sensorik erfaßbarem Kriterium einer Kochbereichs-Anschaltung für deren Dauer die Beleuchtungseinrichtung der Dunstabzugsvorrichtung aktiviert ist.

3. Dunstabzugsvorrichtung nach einem der Ansprüche 1 oder 2, **dadurch gekennzeichnet, daß** deren Steuerschaltung Handeingabeorgane z. B. in Form Tastenschaltern, Schiebeschaltern, Touch-Sensitiv-Schaltern oder ähnlichen, zugeordnet sind, über die der Automatikbetrieb und/oder die Beleuchtungseinrichtung manuell beeinflußbar sind und/oder Daueran- oder -ausschaltungen von Funktionen durchführbar sind.

4. Dunstabzugsvorrichtung nach Anspruch 3, **dadurch gekennzeichnet, daß** deren Steuerschaltung Handeingabeorgane z. B. in Form Tastenschaltern, Schiebeschaltern, Touch-Sensitiv-Schaltern oder ähnlichen, zugeordnet sind, über die der Automatikbetrieb und/oder die Beleuchtungseinrichtung manuell beeinflußbar sind und/oder Daueran- oder -ausschaltungen von Funktionen durchführbar sind, und zwar bevorzugt auch über die Dauer der Kochbereichs-Anschaltung hinaus.

5. Dunstabzugsvorrichtung nach einem der Ansprüche 1 bis 4, **dadurch gekennzeichnet, daß** deren Steuerschaltung derart funktionstechnisch konfiguriert ist, daß nach Einsetzen einer Spannungsversorgung die Dunstabzugsvorrichtung bis zum erstmaligen Empfang eines Kriteriums für eine Kochbereichs-Anschaltung Dauerfunktionen und Automatikbetrieb durch Eingabetasten manuell ein- und ausschaltbar sind.

6. Dunstabzugsvorrichtung nach einem der Ansprüche 1 bis 5, **dadurch gekennzeichnet, daß** die Steuerschaltung funktionstechnisch derart konfiguriert und mit einem Zeitglied ausgestattet ist, welches mit dem zusätzlichen Sensor gekoppelt ist, daß bei Ausbleiben eines Kriteriums einer Kochbereichs-Anschaltung bis zu einem erneuten Empfang dieses Kriteriums für Kochbereichs-Anschaltung Dauerfunktionen und Automatikbetrieb durch Eingabetasten manuell ein- und ausschaltbar sind.

## Claims

1. A fume extractor hood device for use as indicated above a cooking position, wherein the fume extractor device can be set into operation with the help of a receiving module by an activation signal of the cooking position, **characterised in that** the fume extractor device is equipped with a fume detection sensor system and additionally with a sensor system, which indirectly or directly detects a continuous activity of the cooking position region connection, as drive control element of a control circuit for placing the fume extractor device in operation and that the control circuit is configured in such a manner in terms of function that in the case of the criterion, which is detected by the additional sensor system, of a cooking region connection there is activated, for the duration thereof, a control circuit region for an automatic control with inclusion of the fume detection sensor system.

2. Fume extractor device according to claim 1, **characterised in that** the control circuit thereof is configured in such a manner in terms of function that in the case of criterion, which is detectable by the additional sensor system, of a cooking region connection the illuminating device of the fume extractor device is activated for the duration thereof.

3. Fume extractor device according to one of claims 1 and 2, **characterised in that** manual input elements, for example in the form of button switches, slide switches, touch-sensitive switches or similar, by way of which the automatic operation and/or the lighting device can be manually influenced and/or continuous switchings-on or switchings-off of functions can be carried out, are associated with the control circuit of the device.

4. Fume extractor device according to claim 3, **characterised in that** manual input elements, for example in the form of button switches, slide switches, touch-sensitive switches or similar, by way of which the automatic operation and/or the lighting device can be manually influenced and/or continuous switchings-on or switchings-off of functions can be carried out, and in particular preferably also over the duration of the cooking region connection, are associated with the control circuit of the device.

5. Fume extractor device according to one of claims 1 to 4, **characterised in that** the control circuit thereof is configured in such a manner in terms of function that after application of a voltage supply to the fume extractor device continuous functions and automatic operation can be manually switched on and off by input buttons until to the first receipt of a criterion for a cooking region connection.

6. Fume extractor device according to one of claims 1 to 5, **characterised in that** the control circuit is configured in such a manner in terms of function and equipped with a time element, which is coupled with the additional sensor, that in the absence of a criterion of a cooking region connection continuous functions and automatic operation can be manually switched on and off by input buttons until renewed receipt of this criterion for cooking region connection.

## Revendications

1. Dispositif d'évacuation des fumées pour son utilisation conforme à sa destination au-dessus d'une zone de cuisson, le dispositif d'évacuation des fumées pouvant être mis en service à l'aide d'un module récepteur par un signal d'activation provenant de la zone de cuisson, **caractérisé en ce que** le dispositif d'évacuation des fumées est équipé d'un système capteur pour la détection des fumées et, additionnellement, d'un système capteur qui détecte directement ou indirectement une activité persistante de mise en marche d'une zone de cuisson, en tant qu'organes de commande d'un circuit de commande pour la mise en marche du dispositif d'évacuation des fumées, et **en ce que** le circuit de commande est configuré, pour ce qui est de la technique du fonctionnement, de manière telle que, pour le critère d'une mise en marche d'une zone de cuisson détecté par le système capteur additionnel, pour la durée de celle-ci, des zones du circuit de commande sont activées pour une commande automatique impliquant le système capteur pour la détection des fumées.

2. Dispositif d'évacuation des fumées selon la revendication 1, **caractérisé en ce que** son circuit de commande est configuré, pour ce qui est de la technique du fonctionnement, de manière telle que, pour un critère de mise en marche d'une zone de cuisson détecté par le système capteur additionnel, pour la durée de celle-ci, le dispositif d'éclairage du dispositif d'évacuation des fumées est activé.

3. Dispositif d'évacuation des fumées selon l'une des revendications 1 ou 2, **caractérisé en ce qu'**à son circuit de commande sont associés des organes d'entrée manuelle réalisés, par exemple, sous la forme de touches de commutation, de commutateurs à coulisse, de commutateurs tactiles ou similaires par l'intermédiaire desquels le fonctionnement automatique et/ou le dispositif d'éclairage peuvent être influencés manuellement et/ou des mises en marche ou des arrêts en permanence de fonctions peuvent être effectués.

4. Dispositif d'évacuation des fumées selon la revendication 3, **caractérisé en ce qu'**à son circuit de commande sont associés des organes d'entrée manuelle réalisés, par exemple, sous la forme de touches de commutation, de commutateurs à coulisse, de commutateurs tactiles ou similaires par l'intermédiaire desquels le fonctionnement automatique et/ou le dispositif d'éclairage peuvent être influencés manuellement et/ou des mises en marche ou des arrêts en permanence de fonctions peuvent être effectués, à savoir de préférence y compris au-delà de la durée de la mise en marche d'une zone de cuisson.

5. Dispositif d'évacuation des fumées selon l'une des revendications 1 à 4, **caractérisé en ce que** son circuit de commande est configuré, pour ce qui est de la technique du fonctionnement, de manière telle qu'après la mise en marche d'une alimentation en tension du dispositif d'évacuation des fumées, jusqu'à la première réception d'un critère de mise en marche d'une zone de cuisson, des fonctions permanentes et le fonctionnement automatique peuvent être mis en marche ou arrêtés manuellement par des touches d'entrée.

6. Dispositif d'évacuation des fumées selon l'une des revendications 1 à 5, **caractérisé en ce que** le circuit de commande est, pour ce qui est de la technique du fonctionnement, configuré et pourvu d'un élément de temporisation couplé au capteur additionnel de manière telle qu'en cas de non-apparition d'un critère de mise en marche d'une zone de cuisson et jusqu'à une nouvelle réception de ce critère pour la mise en marche d'une zone de cuisson des fonctions permanentes et le fonctionnement automatique peuvent être mis en marche ou arrêtés manuellement par des touches d'entrée.
